# EUROPÄISCHE PATENTSCHRIFT

(11) **EP 1 194 984 B1**
(45) Veröffentlichungstag und Bekanntmachung des Hinweises auf die Patenterteilung: **14.05.2003**
(21) Anmeldenummer: 00940694.3
(22) Anmeldetag: 14.07.2000
(51) Int. Cl.: H01R 13/646, H01R 13/58

(54) **HF-WINKELSTECKVERBINDER**
HF RIGHT-ANGLE CONNECTOR
CONNECTEUR ANGULAIRE A FICHES HF

(30) Priorität: 14.07.1999 DE 19932942
(43) Veröffentlichungstag der Anmeldung: 10.04.2002
(73) Patentinhaber: TYCO Electronics Logistics AG, 9323 Steinach (CH)
(72) Erfinder: DESSEIN, Jan, B-8370 Blankenberge (BE); D'HULSTER, Freddy, B-8211 Aartrijke (BE); HELLIN, Frank, B-8500 Kortrijk (BE); NEUBAUER, Stefan, D-67166 Otterstadt (DE)
(74) Vertreter: Heinz-Schäfer, Marion
(86) Internationale Anmeldenummer: IB0000959
(87) Internationale Veröffentlichungsnummer: WO01004995

(56) Entgegenhaltungen:
- EP-A- 0 284 245
- EP-A- 0 744 791
- DE-B- 1 914 589
- US-A- 4 629 276
- US-A- 5 354 212
- US-A- 5 403 199

## Beschreibung

Die Erfindung betrifft einen HF-Winkelsteckverbinder mit einer Steckeraufnahme, an welcher eine Codierung für den aufzunehmenden Stecker angeordnet ist, und mit einem Buchsengehäuse, welches mit Anschlußmitteln für eine Koaxialleitung versehen ist.

Ein ähnlicher Steckverbinder ist aus dem Dokument EP-A-0744791 bekannt.

Beim Einsatz derarter HF-Winkelsteckverbinder, wie z. B. in Kraftfahrzeugen, ist es meist der Fall, daß der Stecker mit der Gegencodierung in seiner Lage festgelegt ist. Je nach dem in welche Richtung die Koaxialleitung über den Winkelsteckverbinder abgeführt werden muß, ist ein unterschiedliches Winkelsteckverbinderteil notwendig, da die Lage der Codierung in der Steckeraufnahme des Winkelsteckverbinderteils festgelegt ist.

In der Regel werden drei verschiedene Winkelsteckverbinderteile für eine Kabelableitung nach links, nach rechts bzw. eine mittige Kabelableitung benötigt.

Der Erfindung liegt daher die Aufgabe zugrunde, ein Winkelsteckverbinderteil aufzuzeigen, bei welchem eine Kabelableitung in unterschiedliche Richtungen möglich ist.

Diese Aufgabe wird erfindungsgemäß durch einen HF-Winkelsteckverbinder mit den Merkmalen des Anspruchs 1 gelöst.

Insbesondere dadurch, daß bei diesem Winkelsteckverbinder die Steckeraufnahme von dem Buchsengehäuse getrennt ausgebildet ist und die Steckeraufnahme in verschiedenen Positionen an das Buchsengehäuse ansteckbar ist, wird ermöglicht, daß die Kabelableitung jeweils in die gewünschte Richtung erfolgen kann.

Für die in der Regel benötigten drei verschiedenen Kabelableitungen werden bei den Winkelsteckverbinderteilen nach dem Stand der Technik drei Werkzeuge zur Herstellung benötigt, während bei dem erfindungsgemäßen Winkelsteckverbinderteil lediglich zwei Werkzeuge zur Herstellung der Steckeraufnahme und des Buchsengehäuses benötigt werden.

Der erfindungsgemäße Winkelsteckverbinder ist jedoch nicht nur auf die in der Regel benötigten drei Kabelableitungen begrenzt, sondern ermöglicht auch Kabelableitungen in anderen gewünschten Winkelpositionen.

Gemäß einer bevorzugten Ausführungsform ist an der Steckeraufnahme eine Rasteinrichtung zur Sicherung des aufzunehmenden Steckers angeordnet. Diese Rasteinrichtung kann die Codierung für den aufzunehmenden Stecker darstellen, jedoch ist es auch möglich, daß zusätzliche Codierrippen bzw. -nuten in der Steckeraufnahme für den aufzunehmenden Stecker vorgesehen sind.

Weitere Vorteile der Erfindung bzw. vorteilhafte Ausgestaltungen sind in den Unteransprüchen offenbart.

Nachfolgend wird die Erfindung anhand eines in den Zeichnungen dargestellten Ausführungsbeispiels näher erläutert. In den Zeichnungen zeigen:
- Figur 1: eine Explosionsdarstellung des Winkelsteckverbinders,
- Figur 2: eine Schrägansicht der Steckeraufnahme und des Buchsengehäuses im getrennten Zustand,
- Figuren 3 bis 5: Schrägansichten des Winkelsteckverbinders mit unterschiedlich montierter Steckeraufnahme.

Figur 1 zeigt eine Explosionsdarstellung des erfindungsgemäßen Winkelsteckverbinderteiles. Dieses besteht aus einem zweigeteilten Buchsengehäuse mit einem Buchsengehäuseoberteil 1 und einem Buchsengehäuseunterteil 2. In das Buchsengehäuseoberteil 1 un das Buchsengehäuseunterteil 2 ist jeweils ein Schneidklemmvorrichtungsoberteil 3 bzw. -unterteil 4 zur Kontaktierung des Außenleiters eine HF-Koaxialleitung 5 eingelegt. Zur Kontaktierung des Innenleiters der Koaxialleitung 5 mit einem L-förmigen Innenleiterbuchsenkontakt 6 ist an der Koaxialleitung 5 ein Crimpanschluß 7 vorgesehen. Für die Aufnahme eines HF-Steckers ist an dem Buchsengehäuseoberteil 1 eine Steckeraufnahme 8 ansteckbar. An der Steckeraufnahme 8 ist eine Codierung für den aufzunehmenden Stecker ausgebildet und je nach dem, ob die Koaxialleitung 5 nach links, nach rechts oder mittig abgeführt werden soll, kann die Steckeraufnahme 8 in der entsprechenden gewünschten Stellung auf das Buchsengehäuseoberteil 1 aufgesteckt werden.

An der Steckeraufnahme 8 in der Position gemäß Figur 1 ist an der Oberseite eine Rasteinrichtung 9 zur Sicherung des aufzunehmenden Steckers angeordnet.

Die Rasteinrichtung 9 sowie zusätzliche Codiernuten 10, siehe Figuren 3 bis 5, stellen zusammen die Codierung dar, durch welche die Position der Steckeraufnahme 8 festgelegt wird. Im zusammengebauten Zustand wied das Buchsengehäuse 1, 2 mit aufgenommener Schneidklemmvorrichtung 3, 4 und Koaxialleitung 5 von einer aufsteckbaren Verschlußkappe 11 abgeschirmt.

Figur 2 zeigt die Steckeraufnahme 8 und das Buchsengehäuseoberteil 1 in einer vergrößerten Schrägansicht, wobei die Steckeraufnahme 8 und das Buchsengehäuse noch getrennt sind.

Um die Steckeraufnahme 8 auf das Buchsengehäuseoberteil 1 aufstecken zu können, ist an der dem Buchsengehäuseoberteil 1 zugewandten Seite der Steckeraufnahme 8 ein im wesentlichen quadratisches Mittelteil 12 vorgesehen, welches gegenüber dem Außenumfang der Steckeraufnahme 8 nach Innen zurückversetzt ist. Auf dem Mittelteil 12 ist eine ebenfalls im wesentlichen quadratische angeordnete Platte 13 angeordnet, welche an allen Seiten über das Mittelteil 12 übersteht. Sowohl das Mittelteil 12 als auch die quadratische Platte 13 weisen im Zentrum eine kreisrunde Durchgangsöffnung 14 auf, durch welche die Außenleiterkontaktierung des Oberteils der Schneidklemmvorrichtung 3 sowie der Innenleiterbuchsenkontakt 6 durchgeführt wird.

Die Platte 13 ist gegenüberliegend der Rasteinrichtung 9 sowie zu beiden Seiten hin entlang der Mittellinien jeweils durch Aussparungen 15 unterbrochen. Die Aussparungen 15 erstrecken sich von der Durchgangsöffnung 14 durch die Platte 13 hindurch nach außen und dienen dazu, das Oberteil 3 der Schneidklemmvorrichtung aufzunehmen. Wie aus Figur 1 ersichtlich ist, ist an dem Oberteil 3 der Schneidklemmvorrichtung ein Steg 16 angeordnet, welcher in eine Außenleiterbuchse 17 übergeht. Die Außenleiterbuchse 17 wird bei montierter Stekkeraufnahme 8 durch die Durchgangsöffnung 14 gesteckt und der Steg 16 wird in der Aussparung 15 der Platte 13 aufgenommen.

Die Figuren 3 bis 5 zeigen eine Schrägansicht des komplett montierten Winkelsteckverbinders, wobei die Steckeraufnahme 8 jeweils unterschiedlich auf das Buchsengehäuseoberteil 1 aufgesteckt ist. In Figur 3 verläuft die Ableitung des Koaxialkabels 5 gegenüberliegend zur Rasteinrichtung 9 bzw. den Codiernuten 10, hingegen in Figur 4 nach rechts und in Figur 5 nach links.

An dem Buchsengehäuseoberteil 1 sind beidseitig U-förmige Aufnahmen 18 ausgebildet, welche zur Stirnseite des Buchsengehäuseoberteiles 1 offen sind und in welche die Platte 13 der Steckeraufnahme 8 eingeschoben werden kann. Die U-förmigen Aufnahmen 18 umgreifen somit beidseitig die Platte 13, wodurch die Steckeraufnahme 8 fest mit dem Buchsengehäuseoberteil 1 verbunden wird. Zur Verrastung der Steckeraufnahme 8 mit dem Buchsengehäuseoberteil 1 sind an der Steckeraufnahme 8 Rastmittel und an dem Buchsengehäuseoberteil 1 Gegenrastmittel ausgebildet. Gemäß dem dargestellten Ausführungsbeispiel sind die Rastmittel bei der Steckeraufnahme 8 als Vorsprünge 19 an dem Mittelteil 12, und die Gegenrastmittel als Aussparungen 20 am oberen Schenkel 21 der U-förmigen Aufnahmen 18 ausgebildet. Die Vorsprünge 19 sind jeweils in den Symmetrielinien des Mittelteiles 12 und an den drei Stellen der Aussparungen 15 vorgesehen.

Von den Aussparungen 20 an den U-förmigen Aufnahmen 18 sind zwei gegenüberliegend am oberen Schenkel 21 der U-förmigen Aufnahmen 18 vorgesehen, so daß beim Einschieben der Stekkeraufnahme 8 in das Buchsengehäuseoberteil 1 bei allen in den Figuren 3 bis 5 dargestellten Positionen jeweils zwei Vorsprünge 19 in die Aussparungen 20 einrasten.

Die Rasteinrichtung 9 an der Steckeraufnahme 8 besteht aus einem schwenkbar gelagerten Rasthaken 22, welcher über eine manuell betätigbare Taste 23 zur Entfernung des Steckers aus der Steckeraufnahme 8 aus seiner Einraststellung bewegt werden kann.

Die Erfindung ist nicht auf die dargestellte Ausführungsform beschränkt, so ist es auch möglich, daß die Taste 23 nicht über die Verbindungsseite der Steckeraufnahme 8 mit dem Buchsengehäuseoberteil 1 übersteht und das Mittelteil 12 sowie die Platte 13 so ausgebildet sind, daß auch eine Ableitung der Koaxialleitung 5 auf die Seite der Rasteinrichtung 9 erfolgen kann.

In einer weiteren nicht dargestellten Ausführungsform ist die Platte 13 nicht als Quadrat, sondern als Sechs- bzw. Achteck ausgebildet, so daß eine Ableitung der Koaxialleitung 5 bei der Ausbildung als Sechseck in allen um 60° versetzten Winkellagen, und bei der Ausbildung als Achteck in allen um 45° versetzten Winkellagen möglich ist.

## Patentansprüche

1. HF-Winkelsteckverbinder mit einer Steckeraufnahme(8), an welcher eine Codierung (9, 10) für den aufzunehmenden Stecker angeordnet ist, und mit einem Buchsengehäuse (1, 2), in welchem Anschlussmittel (3, 4, 7) für eine Koaxialleitung (5) aufgenommen sind, bei dem die Steckeraufnahme (8) in verschiedenen Positionen an das Buchsengehäuse (1, 2) ansteckbar ist und bei dem an der Steckeraufnahme (8) eine Rasteinrichtung (9). zur Sicherung des aufzunehmenden Steckers angeordnet ist, **dadurch gekennzeichnet, dass** die Steckeraufnahme (8) in drei verschiedenen Positionen an dem Buchsengehäuse (1, 2) ansteckbar ist, so dass die Rasteinrichtung (9) entweder links vom Buchsengehäuse (1,2) oder rechts oder stirnseitig am Buchsengehäuse (1, 2) angeordnet ist.

2. HF-Winkelsteckverbinder nach Anspruch 1, **dadurch gekennzeichnet, dass** die Rasteinrichtung (9) die Codierung für den aufzunehmenden Stecker darstellt.

3. HF-Winkelsteckverbinder nach Anspruch 1 oder 2, **dadurch gekennzeichnet, dass** in der Steckeraufnahme (8) Codiernuten/rippen (10) vorgesehen sind, welche mit entsprechenden Codierrippen/- nuten am aufzunehmen Stecker zusammenwirken.

4. HF-Winkelsteckverbinder nach einem der Ansprüche 1 bis 3, **dadurch gekennzeichnet, dass** an der Verbindungsseite der Steckeraufnahme (8) mit dem Buchsengehäuse (1, 2) ein Mittelteil (12) angeordnet ist, welches kleiner als die Grundfläche der Steckeraufnahme (8) ist und auf dem Mittelteil (12) eine Platte (13) angeordnet ist, welche an allen Seiten über das Mittelteil (12) seitlich übersteht, und an dem Buchsengehäuse (1, 2) gegenüberliegenden U-förmige Aufnahmen (18) ausgebildet sind, in welche die Platte (13) einschiebbar ist.

5. HF-Winkelsteckverbinder nach Anspruch 4, **dadurch gekennzeichnet, dass** die Platte (13) im wesentlichen quadratisch ist und mit Aussparungen (15) für die Leitungsführung versehen ist.

6. HF-Winkelsteckverbinder nach einem der Ansprüche 1 bis 5, **dadurch gekennzeichnet, dass** an der Steckeraufnahme (8) Rastmittel und an dem Buchsengehäuse (1, 2) Gegenrastmittel vorgesehen sind.

7. HF-Winkelsteckverbinder nach Anspruch 6, **dadurch gekennzeichnet, dass** die Rastmittel als Vorsprünge (19) am Mittelteil (12), und die Gegenrastmittel als Aussparungen (20) am Buchsengehäuse (1, 2) ausgebildet sind.

8. HF-Winkelsteckverbinder nach einem der Ansprüche 1 bis 7, **dadurch gekennzeichnet, dass** die Rasteinrichtung (9) an der Steckeraufnahme (8) als Rasthaken (22) ausgebildet ist, welcher über eine Taste (23) manuell lösbar ist.

9. HF-Winkelsteckverbinder nach einem der Ansprüche 1 bis 8, **dadurch gekennzeichnet, dass** die Anschlussmittel in dem Buchsengehäuse (1, 2) für den Aussenleiter der Koaxialleitung (5) als Schneidklemmanschluss (3, 4), und für den Innenleiter als Crimpanschluss (7) ausgebildet sind.

## Claims

1. An HF right-angle connector having a plug receptacle (8), on which there is arranged a coding means (9, 10) for the plug to be accommodated, and having a socket housing (1, 2), in which connection means (3, 4, 7) for a coaxial cable (5) are accommodated, in which right-angle connector the plug receptacle (8) may be attached to the socket housing (1, 2) in various positions and in which a locking means (9) is arranged on the plug receptacle (8) to secure the plug to be accommodated, **characterised in that** the plug receptacle (8) may be attached to the socket housing (1, 2) in three different positions, such that the locking means (9) is arranged either to the left of the socket housing (1, 2) or to the right or at the end of the socket housing (1, 2).

2. An HF right-angle connector according to claim 1, **characterised in that** the locking means (9) constitutes the coding means for the plug to be accommodated.

3. An HF right-angle connector according to claim 1 or claim 2, **characterised in that** there are provided in the plug receptacle (8) coding grooves/ribs (10), which interact with corresponding coding ribs/grooves on the plug to be accommodated.

4. An HF right-angle connector according to one of claims 1 to 3, **characterised in that** a central portion (12) is arranged on the side of the plug receptacle (8) connected with the socket housing (1, 2), which central portion is smaller than the base area of the plug receptacle (8), and a plate (13) is arranged on the central portion (12), which plate projects laterally on all sides beyond the central portion (12), and there are formed on the socket housing (1, 2) opposing U-shaped receptacles (18), into which the plate (13) may be inserted.

5. An HF right-angle connector according to claim 4, **characterised in that** the plate (13) is substantially square and is provided with recesses (15) for the cabling.

6. An HF right-angle connector according to one of claims 1 to 5, **characterised in that** locking means are provided on the plug receptacle (8) and counter-locking means on the socket housing (1, 2).

7. An HF right-angle connector according to claim 6, **characterised in that** the locking means take the form of projections (19) on the central portion (12), and the counter-locking means take the form of recesses (20) on the socket housing (1, 2).

8. An HF right-angle connector according to one of claims 1 to 7, **characterised in that** the locking means (9) on the plug receptacle (8) takes the form of a locking hook (22), which may be manually released via a button (23).

9. An HF right-angle connector according to one of claims 1 to 8, **characterised in that** the connecting means in the socket housing (1, 2) take the form of an insulation displacement connection (3, 4) for the outer. conductor of the coaxial cable (5) and the form of a crimp connection (7) for the inner conductor.

## Revendications

1. Connecteur à fiche coudé HF comportant un logement de fiche (8), sur lequel est agencé un codage (9, 10) pour la fiche devant être reçue, et un boîtier de prise (1, 2), recevant des moyens de raccordement (3, 4, 7) pour une ligne coaxiale (5), le logement de la fiche (8) pouvant être agencé dans différentes positions sur le boîtier de prise (1, 2), le logement de la fiche (8) comportant un dispositif de verrouillage (9) destiné à retenir la fiche devant être reçue, **caractérisé en ce que** le logement de la fiche (8) peut être agencé dans trois positions différentes sur le boîtier de prise (1, 2), de sorte que le dispositif de verrouillage (9) est agencé sur le côté gauche du boîtier de prise (1, 2) ou sur le côté droit ou sur le côté frontal du boîtier de prise (1, 2).

2. Connecteur à fiche coudé HF selon la revendication 1, **caractérisé en ce que** le dispositif de verrouillage (9) constitue le codage pour la fiche devant être reçue.

3. Connecteur à fiche coudé HF selon les revendications 1 ou 2, **caractérisé en ce que** le logement de la fiche (8) comporte des rainures/des nervures de codage (10), coopérant avec des nervures/rainures de codage correspondantes sur la fiche devant être reçue.

4. Connecteur à fiche coudé HF selon l'une des revendications 1 à 3, **caractérisé en ce que** sur le côté reliant le logement de la fiche (8) avec le boîtier de prise (1, 2) est agencée une partie médiane (12) plus petite que la surface de base du logement de la fiche (8), une plaque (13) étant agencée sur la partie médiane (12), débordant latéralement de tous les côtés de la partie médiane (12), des logements en U opposés (18), pouvant recevoir la plaque (13) étant agencés sur le boîtier de prise (1, 2).

5. Connecteur à fiche coudé HF selon la revendication 4, **caractérisé en ce que** la plaque (13) est pratiquement rectangulaire et comporte des évidements (15) pour le guidage de la ligne.

6. Connecteur à fiche coudé HF selon l'une des revendications 1 à 5, **caractérisé en ce que** le logement de la fiche (8) comporte des moyens de verrouillage, le boîtier de prise (1, 2) comportant des moyens de contre-verrouillage.

7. Connecteur à fiche coudé HF selon la revendication 6, **caractérisé en ce que** les moyens de verrouillage sont constitués par des saillies (19) sur la partie médiane (12), les moyens de contre-verrouillage étant constitués par des évidements (20) sur le boîtier de prise (1, 2).

8. Connecteur à fiche coudé HF selon l'une des revendications 1 à 7, **caractérisé en ce que** le dispositif de verrouillage (9) est constitué sur le logement de la fiche (8) par un crochet de verrouillage (22) pouvant être dégagé par l'intermédiaire d'une touche à actionnement manuel (23).

9. Connecteur à fiche coudé HF selon l'une des revendications 1 à 8, **caractérisé en ce que** les moyens de raccordement dans le boîtier de prise (1, 2) sont constitués par un raccordement à déplacement d'isolation (3, 4) pour le conducteur externe de la ligne coaxiale (5) et par un raccordement de sertissage (7) pour le conducteur interne.
